# FASCICULE DE BREVET EUROPEEN

(11) **EP 0 874 933 B1**
(45) Date de publication et mention de la délivrance du brevet: **14.06.2000**
(21) Numéro de dépôt: 97900634.3
(22) Date de dépôt: 13.01.1997
(51) Int. Cl.: D06F 75/38

(54) **SEMELLE DE FER A REPASSER**
BÜGELEISENSOHLE
SOLEPLATE FOR AN IRON

(30) Priorité: 17.01.1996 FR 9600498
(43) Date de publication de la demande: 04.11.1998
(73) Titulaire: MOULINEX S.A., 75008 Paris (FR)
(72) Inventeur: FOURNY, Jacky, René, Paul, F-72610 Berus (FR); DIORE, Christian, F-61100 Saint-Germain-du-Corbeis (FR)
(74) Mandataire: Busquets, Jean-Pierre
(86) Numéro de dépôt international: FR9700053
(87) Numéro de publication internationale: WO9726399

(56) Documents cités:
- EP-A- 0 556 721
- DE-C- 390 606
- DE-U- 1 939 634
- DE-U- 29 505 735
- GB-A- 2 225 345
- GB-A- 19 106 439

## Description

L'invention se rapporte à une semelle de fer à repasser comportant un corps chauffant venu de fonderie et présentant un bord périphérique à profil triangulaire définissant une pointe et un talon, ainsi qu'une plaque métallique de repassage de forme complémentaire ayant une région antérieure pointue et une région postérieure épousant le talon et qui comporte une face interne destinée à venir en contact thermique avec la face inférieure du corps chauffant et une bordure relevée qui entoure latéralement le bord périphérique du corps chauffant et qui comporte des moyens d'assemblage avec ledit bord.

Une telle semelle de fer est décrite, par exemple, dans le document DE-A-1939634. Par ailleurs, on connaît également (par le document EP-A-0556721) des semelles de fer à repasser comportant, sur la face externe de la plaque, un revêtement fragile, c'est-à-dire qu'il supporte mal les contraintes mécaniques infligées lors de l'assemblage de la plaque sur le corps; ceci est d'autant plus important lorsque le revêtement est du type émail ou chrome.

En effet, partant, d'un exemple, d'un assemblage par sertissage de la bordure sur le corps, on crée au niveau de la pliure des micro-fissures qui, non seulement, nuisent à l'esthétique, mais aussi provoquent au bout d'un certain temps une oxydation qui va se propager sur la surface de repassage.

Par ailleurs, on connaît également des semelles de fer à repasser dans lesquelles la plaque de repassage est fixée par encliquetage élastique sur le corps chauffant.

Bien que cette solution règle le problème des micro-fissures, elle exige une rigueur de fabrication pour tenir les cotes d'assemblage lors du moulage du corps chauffant qui freine sa réalisation en grande série.

L'invention a notamment pour but de remédier à ces inconvénients.

Selon l'invention, la plaque comportant une face externe revêtue d'un revêtement pour constituer une surface de repassage, les moyens d'assemblage de la bordure comportent au moins dans la région antérieure de la bordure un bord préformé et roulé destiné à venir coiffer la poite du corps chauffant, et dans sa région postérieure au moins un crochet destiné à venir en prise avec le talon du bord du corps chauffant.

Ainsi, en partant d'une plaque dont le bord est préformé et roulé avant le dépôt du revêtement et en limitant la contrainte sur la bordure uniquement aux régions d'extrémités de la plaque de repassage, régions particulièrement rigides puisque pratiquement ponctuelles, on réalise une semelle simple et économique qui peut être réalisée en grande série et qui conserve à la plaque la qualité de son revêtement sans altération dans le temps.

Les caractéristiques et avantages de l'invention ressortiront d'ailleurs de la description qui va suivre, à titre d'exemple, en référence aux dessins annexés dans lesquels :
- la figure 1 est une vue schématique en coupe verticale selon la ligne brisée I/I de la figure 2 d'une semelle selon l'invention comportant un corps chauffant et une plaque de repassage;
- la figure 2 représente en vue de dessus la semelle de la figure 1;
- la figure 3 illustre en vue de dessus la plaque de repassage seule;
- la figure 4 représente le corps chauffant et la plaque de repassage dans une phase d'assemblage de la semelle selon l'invention.

La semelle de fer à repasser, telle que représentée sur les figures 1 à 4 comporte un corps chauffant 1 venu de fonderie, généralement moulé en une pièce d'aluminium et incorporant une résistance électrique blindée 2. Comme on le voit notamment sur la figure 2, le corps chauffant 1 présente un bord périphérique 4 à profil général triangulaire définissant une pointe 6 et un talon 8. Ce bord périphérique 4 est pratiquement plat et possède une épaisseur relativement mince et régulière sauf en sa région de talon qui est légèrement plus importante.

La semelle comporte en outre une plaque 10 métallique de repassage de forme complémentaire au profil du corps chauffant 1 et présentant ainsi une région antérieure pointue 12 et une région postérieure 14 formant talon. Ladite plaque comporte une face interne 16 destinée à venir en contact thermique avec la face inférieure 18 du corps chauffant, et une face externe 20 revêtue d'un revêtement 22 pour constituer une surface de repassage, et une bordure 24 relevée qui entoure en hauteur le bord périphérique 4 du corps chauffant 1 et qui comporte des moyens d'assemblage avec ledit bord.

Cette plaque 10 est de préférence en acier et le revêtement 22 de la plaque 10 est, constitué par exemple, d'une couche d'émail ou de chrome qui assure un très bon glissement de la semelle sur différents textiles.

Cette semelle ainsi constituée peut équiper soit un fer à repasser du type sec, soit un fer à repasser à vapeur dans lequel la plaque 10 présente, de façon connue en soi, une pluralité de trous de sortie de vapeur comme schématisé en traits interrompus à la figure 3.

Par ailleurs, afin d'assurer un excellent échange thermique entre la face inférieure 18 du corps chauffant 1 et la face interne 16 de la plaque, on applique sur la face inférieure 18 une couche de colle silicone.

Selon l'invention, les moyens d'assemblages de la bordure 24 comportent au moins dans la région antérieure 12 de la bordure un bord préformé et roulé 26 destiné à venir coiffer la pointe 6 du corps chauffant, et dans la région postérieure 14 au moins un crochet 28 destiné à venir en prise avec le talon 8 du bord 4 du corps chauffant.

Dans un exemple de réalisation préféré et de manière à garantir un meilleur accrochage de la plaque, cette dernière comporte deux crochets 28 comme illustré à la figure 2.

Comme on le voit, chaque crochet 28 comporte une patte dont une partie 29 est pliée en direction de la région centrale du corps chauffant 1. De préférence ces crochets sont obtenus par des entailles 30 pratiquées dans la bordure 24 de manière à permettre le pliage des parties 29 des pattes.

Dans un autre mode de réalisation non représenté, le crochet 28 est un élément élastique destiné à venir s'encliqueter automatiquement sur le talon, cet élément élastique pouvant être une patte venue de la bordure 24 et ayant un bossage latéral formant un clip.

Ainsi grâce à l'invention, la plaque 10 préalablement conformée et revêtue d'un revêtement fragile, émail ou chrome, est fixée au bord périphérique 4 du corps chauffant en ses d'extrémités, pointe et talon, sans endommager le revêtement de la bordure 24 et donc le revêtement de la surface de repassage.

On comprendra que le bord préformé et roulé 26 au voisinage de la pointe présente, de par sa forme triangulaire à angle aigu constituant une poche, une rigidité qui empêche toute déformation de la bordure et donc tout allongement local du revêtement, et par suite évite la création des micro-fissures. De même, les contraintes exercées sur les crochets 28 sont très localisées et ne s'exercent que sur les parties horizontales 29 des pattes qui, en fin de fabrication du fer, seront cachées par le boîtier.

Selon une caractéristique particulièrement intéressante de l'invention illustrée aux figures 2 et 3, le bord roulé 26 de la bordure 24 s'étend également latéralement aux grands bords latéraux 32 du corps chauffant, et à distance de ces bords selon un faible jeu α. Ainsi, on évite un ajustement précis des cotes du corps chauffant et de la bordure difficile à obtenir notamment lors de l'opération de fonderie du corps chauffant.

D'autre part, grâce à ce jeu, on réduit la transmission directe de la chaleur du bord périphérique 4 à la bordure 24 minimisant ainsi les brûlures de l'utilisateur par contact latéral avec ladite bordure de la semelle.

En se reportant à la figure 1, on va expliquer un procédé préféré de réalisation d'une semelle par assemblage de la plaque 10 de repassage sur le corps chauffant 1; ladite plaque 10 ayant au préalable été conformée avec son bord roulé, puis recouverte sur la totalité de la face externe 20 d'un revêtement fragile.

Dans une première phase, on maintient selon un angle β la plaque 10 ainsi terminée et le corps chauffant 1. Puis l'on emboîte la pointe 6 du bord 4 sous le bord roulé 26 de la région antérieure de la bordure 24. Ensuite l'on applique l'une contre l'autre les faces inférieure 18 et interne 16 respectivement du corps chauffant 1 et de la plaque 10 et l'on maintient l'ensemble ainsi constitué par la mise en place des crochets 28 sur le talon 8. Cette mise en place des crochets s'effectue par le pliage des parties 29 sur le talon 8. Cette fixation autour du point de pivotement formé par la pointe 6 et le bord roulé 26 permet une application presque intime par la couche de colle silicone avec la face inférieure 18 du corps chauffant puisque la force d'application est contrôlée au niveau des crochets 28.

En outre, ce procédé offre comme avantages principaux la simplicité de fabrication, et la garantie de la qualité de la surface de repassage tant en fabrication, qu'en usage à long terme.

## Revendications

1. Semelle de fer à repasser comportant un corps chauffant (1) venu de fonderie et présentant un bord périphérique (4) à profil général triangulaire définissant une pointe (6) et un talon (8), ainsi qu'une plaque métallique (10) de repassage de forme complémentaire ayant une région antérieure pointue (12) et une région postérieure (14) formant talon et qui comporte une face interne (16) destinée à venir en contact thermique avec la face inférieure (18) du corps chauffant (1), , et une bordure (24) relevée entourant latéralement le bord périphérique (4) du corps chauffant et qui comporte des moyens d'assemblage avec ledit bord,
**caractrisée en ce que** la plaque (10) comportant une face externe (20) revêtue d'un revêtement (22) pour constituer une surface de repassage les moyens d'assemblage de la bordure (24) comportent au moins dans la région antérieure (12) de la bordure un bord préformé et roulé (26) destiné à venir coiffer la poite (6) du corps chauffant, et dans sa région postérieure (14) au moins un crochet (28) destiné à venir en prise avec le talon (8) du bord (4) du corps chauffant.

2. Semelle de fer à repasser selon la revendication 1,
**caractérisée en ce que** le crochet (28) comporte une patte dont une partie (29) est pliée en direction de la région centrale du corps chauffant (1).

3. Semelle de fer à repasser selon la revendication 1,
**caractérisée en ce que** le crochet (28) est un élément élastique destiné à venir s'encliqueter automatiquement sur le talon (8).

4. Semelle de fer à repasser selon l'une quelconque des revendications précédentes,
**caractérisée en ce que** le bord préformé et roulé (26) de la bordure (24) s'étend également latéralement aux grands bords latéraux (32) du corps chauffant (1).

5. Semelle de fer à repasser selon la revendication 4,
**caractérisée en ce que** le bord préformé et roulé (26) s'étend à distance des bords latéraux (32) selon un faible jeu (α).

6. Semelle de fer à repasser selon l'une quelconque des revendications précédentes,
**caractérisée en ce que** sur la face inférieure (18) du corps chauffant (1) est appliqué une couche de colle silicone.

7. Semelle de fer à repasser selon l'une quelconque des revendications précédentes,
**caractérisée en ce que** le revêtement (22) est formé par une couche de chrome.

8. Semelle de fer à repasser selon l'une quelconque des revendications 1 à 6,
**caractérisée en ce que** le revêtement (22) est une couche d'émail.

9. Procédé de réalisation d'une semelle selon l'une quelconque des revendications précédentes et dans laquelle la plaque (10) a été préalablement conformée avec son bord roulé puis recouverte sur la totalité de la face externe (20) d'un revêtement,
**caractérisé en ce que**, l'on maintient selon un angle β la plaque (10) et le corps chauffant (1); l'on emboîte la pointe (6) du bord périphérique (4) sous le bord roulé (26) de la région antérieure de la bordure (24), puis l'on applique l'une contre l'autre les faces inférieure (18) et un interne (16) respectivement du corps chauffant (1) et de la plaque (10), et l'on maintient l'ensemble ainsi constitué par la mise en place du crochet (28) sur le talon (8).

## Patentansprüche

1. Bügeleisensohle mit einem durch Guß hergestellten Heizkörper (1), der einen Umfangsrand (4) mit im ganzen Dreiecksprofil mit einer Spitze (6) und einem Absatz (8) aufweist, sowie mit einer Bügelplatte (10) aus Metall von komplementärer Form mit einem spitzen vorderen Bereich (12) und einem einen Absatz bildenden hinteren Bereich (14), die eine Innenseite (16), die mit der Unterseite (18) des Heizkörpers (1) in Wärmekontakt kommt, und eine nach oben vorstehende Randleiste (24), welche den Umfangsrand (4) des Heizkörpers seitlich umgibt und Vorrichtungen zur Vereinigung mit dem Rand besitzt, aufweist, **dadurch gekennzeichnet, daß** die Platte (10) eine zur Bildung einer Bügelfläche mit einem Überzug (22) beschichtete Außenseite (20) aufweist und die Vorrichtungen zum Zusammenbau der Randleiste (24) mindestens im vorderen Bereich (12) der Randleiste einen vorgeformten und gerollten Rand (26), der zum Übergreifen der Spitze (6) des Heizkörpers bestimmt ist, und in deren hinteren Bereich (14) mindestens einen Haken (28), der mit dem Absatz (8) des Randes (4) des Heizkörpers in Eingriff kommt, aufweisen.

2. Bügeleisensohle nach Anspruch 1, **dadurch gekennzeichnet, daß** der Haken (28) einen Finger aufweist, von dem ein Teil (29) in Richtung des Mittelbereichs des Heizkörpers (1) gebogen ist.

3. Bügeleisensohle nach Anspruch 1, **dadurch gekennzeichnet, daß** der Haken (28) ein elastisches Element ist, das automatisch auf dem Absatz (8) einrastet.

4. Bügeleisensohle nach einem der vorangehenden Ansprüche, **dadurch gekennzeichnet, daß** der vorgeformte und gerollte Rand (26) der Randleiste (24) sich auch seitlich an den großen Seitenkanten (32) des Heizkörpers (1) erstreckt.

5. Bügeleisensohle nach Anspruch 4, **dadurch gekennzeichnet, daß** der vorgeformte und gerollte Rand (26) sich mit einem geringen Spiel (a) in einem Abstand von den Seitenkanten (32) erstreckt.

6. Bügeleisensohle nach einem der vorangehenden Ansprüche, **dadurch gekennzeichnet, daß** auf die Unterseite (18) des Heizkörpers (1) eine Silikonklebstoffschicht aufgebracht ist.

7. Bügeleisensohle nach einem der vorangehenden Ansprüche, **dadurch gekennzeichnet, daß** der Überzug (22) von einer Chromschicht gebildet ist.

8. Bügeleisensohle nach einem der Ansprüche 1 bis 6, **dadurch gekennzeichnet, daß** der Überzug (22) eine Emailschicht ist.

9. Verfahren zur Herstellung einer Sohle nach einem der vorangehenden Ansprüche, wobei die Platte (10) zuvor mit ihrem gerollten Rand gebildet und dann über die Gesamtheit der Außenfläche (20) mit einem Überzug beschichtet wurde, **dadurch gekennzeichnet, daß** man die Platte (10) und den Heizkörper (1) in einem Winkel β zueinander hält, die Spitze (6) des Umfangsrandes (4) unter den gerollten Rand (26) des vorderen Bereichs der Randleiste (24) einsetzt, dann die Unterseite (18) des Heizkörpers (1) und eine Innenseite (16) der Platte (10) gegeneinander drückt und die so gebildete Anordnung durch Anbringen des Hakens (28) auf dem Absatz (8) zusammenhält.

## Claims

1. Sole plate for an iron comprising a cast heating body (1) and having a peripheral edge (4) with a roughly triangular profile defining a tip (6) and a heel (8), and a metallic ironing plate (10) of complementary shape having a pointed front region (12) and a rear region (14) forming a heel and which has an internal face (16) intended to come into thermal contact with the bottom face (18) of the heating body (1), and a raised rim laterally surrounding the peripheral edge (4) of the heating body and which has means of connection with said edge,
**characterised in that**, the plate (10) having an external face (20) covered with a cladding (22) in order to constitute an ironing surface, the means of connecting the rim (24) have, at least in the front region (12) of the rim, a preformed rolled edge (26) intended to sit on top of the tip (6) of the heating body, and, in its rear region (14), at least one hook (28) intended to come into engagement with the heel (8) of the edge (4) of the heating body.

2. Sole plate according to claim 1,
**characterised in that** the hook (28) comprises a lug, one part (29) of which is bent in the direction of the central region of the heating body (1).

3. Sole plate according to claim 1,
**characterised in that** the hook (28) is a resilient element intended to snap automatically onto the heel (8).

4. Sole plate according to any one of the preceding claims,
**characterised in that** the preformed rolled edge (26) of the rim (24) also extends laterally to the large lateral edges (32) of the heating body (1).

5. Sole plate according to claim 4,
**characterised in that** the preformed rolled edge (26) extends at a distance from the lateral edges (32) with a small clearance (α).

6. Sole plate according to any one of the preceding claims,
**characterised in that** a layer of silicone glue is applied on the bottom face (18) of the heating body (1).

7. Sole plate according to any one of the preceding claims,
**characterised in that** the cladding (22) is formed by a layer of chromium.

8. Sole plate according to any one of claims 1 to 6,
**characterised in that** the cladding (22) is a layer of enamel.

9. Method of producing a sole plate according to any one of the preceding claims and in which the plate (10) was previously shaped with its edge rolled and then covered over its entire external face (20) with a cladding,
**characterised in that** the plate (10) and the heating body (1) are maintained at an angle β ; the tip (6) of the peripheral edge (4) is nested underneath the rolled edge (26) of the front region of the rim (24), then the bottom face (18) and an internal face (16) respectively of the heating body (1) and of the plate (10) are applied against each other, and the assembly thus formed is held by placing the hook (28) on the heel (8).
